# FASCICULE DE BREVET EUROPEEN

(11) **EP 0 445 281 B1**
(45) Date de publication et mention de la délivrance du brevet: **26.08.1998**
(21) Numéro de dépôt: 90914941.1
(22) Date de dépôt: 25.09.1990
(51) Int. Cl.: A61G 7/05

(54) **DISPOSITIF A BUT PREVENTIF ET THERAPEUTIQUE EN FONCTION D'UN POSITIONNEMENT DETERMINE DES MEMBRES INFERIEURS**
VORRICHTUNG ZUR VORBEUGUNG UND THERAPIE IN ABHÄNGIGKEIT EINER BESTIMMTEN LAGERUNG DER UNTEREN GLIEDMASSEN
THERAPEUTIC AND PREVENTIVE DEVICE FOR GIVING A SET POSITION TO LOWER LIMBS

(30) Priorité: 25.09.1989 FR 8912519
(43) Date de publication de la demande: 11.09.1991
(73) Titulaire: GAFFE, Michel, Le Buquet F-14600 Honfleur (FR); PLANQUOIS, Pierre, 76700 Harfleur (FR)
(72) Inventeur: GAFFE, Michel, Le Buquet F-14600 Honfleur (FR); PLANQUOIS, Pierre, 76700 Harfleur (FR)
(74) Mandataire: Wagret, Frédéric
(86) Numéro de dépôt international: FR9000687
(87) Numéro de publication internationale: WO9104000

(56) Documents cités:
- DE-B- 2 532 285
- DE-U- 8 522 509
- DE-U- 8 619 753
- DE-U- 8 810 361
- US-A- 3 481 593
- US-A- 3 946 451

## Description

La présente invention concerne un dispositif destiné à permettre un positionnement voulu des membres inférieurs pour des personnes devant observer une position de décubitus dorsal plus ou moins prolongé.

On sait que les personnes qui doivent rester de longues heures couchées sur le dos, sont sujet à des escarres notamment sur les parties du corps qui restent en contact permanent avec la surface de repos; on a proposé des matelas pneumatiques comportant des cellules internes, alternativement mises sous pression, de façon à faire ainsi alterner les parties du corps en position d'appui; toutefois, cette méthode est peu efficace dans le cas où la formation d'escarres au niveau des talons, étant donné le caractère très ponctuel et permanent de la position de repos occupée par cette partie du corps, le sujet étant allongé sur le dos.

On connait par DE-G-8619753, un dispositif de positionnement des membres inférieurs de personnes en position de décubitus dorsal, comportant un bloc central apte à être positionné sur le plan de repos entre les jambes du sujet et présentant deux faces latérales d'appui pour les jambes, disposées selon des plans verticaux convergeants vers le sujet suivant un angle de positionnement desdits membres, le dispositif comportant en outre deux supports latéraux chacun pour le repos d'une jambe et positionné contre une face correspondante du bloc, avec une face concave orientée vers le haut.

Par ailleurs, DE-G-8522509 montre un support pour membres inférieurs, à section en forme de L, et comportant une surface courbe concave.

DE-G-8810361 révèle un dispositif d'appui pour les membres inférieurs, consitué d'un bloc à section trapézoïdal rectangle, et dont la face d'appui est de contact avec le sujet, comporte plusieurs bandes parallèles.

US 3946451, montre un bloc à section de forme générale parrallèlipédique, et comportant un évidement longiforme et à section en forme de U apte à recevoir un membre d'un sujet.

Un premier objet de l'invention est donc de permettre une position de repos couchée du sujet pendant une période de temps prolongée tout en évitant la formation d'escarres au niveau du talon, d'une part, ou de réduire la durée de la guérison de l'escarre existant, d'autre part.

Un second objet de l'invention vis à permettre d'assurer un positionnement précis des membres inférieurs dans des circonstances spécifiques exigeant, au moins temporairement, le maintien stable des membres inférieurs en position couchée du sujet selon un angle déterminé.

Tel est le cas notamment des sujets ayant subi une opération aboutissant à la mise en place au niveau de la hanche d'une prothèse; dans tous les cas où les sujets ont subi une opération de la hanche par arthroplastie totale ou partielle, il est souhaitable, afin d'éviter une luxation postopératoire, d'assurer le positionnement et le maintien selon un angle précis des membres inférieurs.

L'invention répond à cette fin, et permet par ailleurs, d'éviter les tensions musculaires des retentes des muscles fessiers et enfin pour maintenir en position convenable les ostéotomies et greffes osseuses de la hanche ou du bassin, par exemple : ostéotomie de Mac Murray ou de Chiari.

Un troisième objet de l'invention est d'assurer, par une position inclinée centripète des membres inférieurs, une circulation veineuse améliorée évitant par ailleurs des risques d'oedème des membres inférieurs.

Enfin et selon un objet plus général de l'invention, cette dernière sera applicable à toutes les circonstances dans laquelle il est souhaitable d'assurer un repos confortable des membres inférieurs d'un sujet alité et plus spécialement chaque fois que le sujet aura subi des traumatismes à ce niveau, par exemple dans le cas de polytraumatisés des membres inférieurs; les sujets ayant subi une opération de chirurgie ponctuelle de la cuisse, du genou, de la jambe et de la cheville, y compris les tractions continues, etc...

A cet effet, l'invention concerne un dispositif de positionnement des membres inférieurs de personnes en position de décubitus dorsal, selon la revendication 1.

Plus spécialement, chaque élément latéral comporte, à l'extrémité proximale, un plan incliné supportant le jarret et la face arrière de la cuisse.

De préférence, on prolonge, dans le sens longitudinal, le bloc central au-delà de l'extrémité proximale du support qui lui est accolé.

Selon une autre forme de réalisation de l'invention, chaque support latéral est amovible et apte à s'appuyer contre la face du bloc central dans l'angle formé par les faces latérales, et présente une valeur adaptée au positionnement souhaité des membres inférieurs.

D'autres caractéristiques et avantages de l'invention ressortiront de la description qui suit et qui est donnée en rapport avec des formes de réalisation représentées à titre d'exemple non limitatif.

La figure 1 représente une vue du dispositif complet, comportant un bloc central et deux supports latéraux.

La figure 2 représente le dispositif de la figure 1 sur lequel les jambes du sujet en place, ont été représentées.

La figure 3 représente le bloc central associé à un support latéral de la jambe droite.

La figure 4 représente le bloc central associé à un support latéral de la jambe gauche.

La figure 5 représente un support isolé d'un membre inférieur.

Selon l'ensemble des figures, on voit que le dispositif comporte essentiellement un bloc central 1, de forme générale hexaédrique et comportant deux faces latérales 2a, 2b, divergentes vers l'extérieur et convergentes vers le sujet.

L'angle des deux faces 2a et 2b est défini en fonction des besoins et il es ainsi possible selon l'invention de réaliser un jeu de blocs centraux d'angles différents en fonction d'une part des caractéristiques morphologiques des sujets utilisateurs et d'autre part en fonction des cas particuliers et des recommandations du praticien.

Le bloc central est de préférence réalisé en matériau synthétique tel qu'une mousse légèrement souple et élastiquement compressible pour permettre un contact non agressif ; et ce bloc, comme les supports décrits ci-après seront de préférence revêtus d'un matériau également souple formant par exemple une matière synthétique.

Selon les figures 1 à 4, le bloc hexaédrique comporte deux faces horizontales soit une face supérieure 3a et une face inférieure 3b, reposant sur le plan porteur du sujet.

Ces deux faces horizontales sont réunies par les faces latérales d'appui 2a et 2b précédemment décrites.

A son extrémité extérieure ou distale le bloc comporte une face rectangulaire et il se termine vers le sujet par une face frontale 4 également quadrangulaire.

Comme on le voit sur les figures 1 et 2 le bloc est apte à recevoir des supports latéraux appliqués contre les joues que constituent les faces latérales 2a et 2b.

Ces supports sont constitués d'éléments longiformes également en matériau souple et compressible tel qu'une mousse synthétique avec un surfaçage continu ; et chaque bloc 5,5' est donc prévu avec une face 6,6' de réception de la jambe cette face étant de forme générale concave et selon les figures 1 à 4, cette face peut avantageusement être prévue avec une partie sensiblement plane et horizontale 6a prolongée et bordée vers l'extérieur par une concavité en quart de cylindre 6b.

Ainsi chaque support latéral 5,5' constitue un berceau récepteur de la jambe du sujet depuis la zone constituée par la face arrière du jarret et la face arrière de la cheville en-deçà du talon.

De la sorte et comme on le voit sur la figure 1 le talon se trouve disposé à l'extérieur et le plan de repos est constitué par la face de forme générale concave 6 assurant ainsi un repos stable et confortable du sujet.

Par ailleurs l'angle formé par les jambes est défini par l'angle des plans verticaux correspondant aux joues ou faces latérales 2a et 2b ; les jambes du sujet maintenues dans les berceaux des supports étant ainsi maintenues en position stable et en évitant ainsi tout positionnement inapproprié susceptible d'être une source de luxation chez les sujets en repos post-opératoire.

On voit par ailleurs sur les figures 1 à 4 que les supports latéraux 5,5' sont prévus légèrement plus courts que le bloc central de sorte que le positionnement correct du pied est ainsi assuré, le pied pouvant reposer librement à l'extérieur du support 5,5' en étant toutefois empêché d'effectuer une rotation vers l'intérieur par les faces latérales du bloc 2a et 2b.

Chaque face d'appui 6 du support latéral est en outre en déclivité depuis l'extrémité distale 7 correspondant à l'appui arrière de la cheville jusqu'à l'extrémité proximale 8 correspondant à l'appui du jarret.

De la sorte les jambes du sujet sont maintenues en position inclinée, position souhaitable pour favoriser la circulation veineuse.

Vers le centre le support se prolonge par un plan incliné 9,9' partant de la zone 8 de repos du jarret pour rejoindre sensiblement un niveau proche du plan de repos de l'ensemble du dispositif et correspondant au plan d'appui du sujet (par exemple le lit) ; l'extrémité proximale du plan incliné 9 se termine au niveau de la face frontale 4.

Ce plan incliné constitue une zone de repos pour les faces arrières de la cuisse du sujet en assurant ainsi un positionnement confortable de l'ensemble des membres inférieurs.

La figure 5 représente une variante concernant un support isolé présentant sensiblement les mêmes caractéristiques que précédemment ; ce support constitué d'un élément 5'' comporte une concavité longiforme 6' en forme générale de segment de cylindre et constituant un berceau de repos pour la jambe du sujet laquelle est ainsi maintenue selon un positionnement correct ; le support ainsi réalisé comporte par ailleurs comme précédemment décrit une déclivité depuis son extrémité distale 7' jusqu'à son extrémité proximale 8' et il est prolongé sur la partie orientée vers le sujet par un plan incliné 9' pour le repos de la face arrière de la cuisse.

Les expériences et expérimentations auxquelles il a été procédé par les demandeurs ont permis de constater l'intérêt et les avantages du dispositif ainsi décrits.

Et comme on l'a indiqué il permet de réduire voire de faire disparaître et en toute hypothèse de prévenir dans une large mesure les escarres du talon chez les personnes alitées ou grabataires.

Dans le cas d'opérés de la hanche avec artroplastie totale ou partielle, le dispositif de l'invention assurant le positionnement correct et stable des membres inférieurs évite les risques de luxation.

La surélévation des extrémités terminales des membres permet d'améliorer la santé du sujet par une meilleure circulation.

D'une façon générale le dispositif assure un repos confortable permanent ou momentané des sujets devant garder le lit pendant une période prolongée notamment dans le cas de personnes ayant été traitées en chirurgie artérioveineuse, chez les personnes âgées ou alitées de façon fréquente ou chez les sujets devant observer une position de repos par suite de désordre au niveau des disques et vertèbres.

## Revendications

1. Dispositif de positionnement des membres inférieurs de personnes en position de décubitus dorsal, comportant :
- d'une part, un bloc central (1) apte à être positionné entre les jambes du sujet et présentant deux faces latérales (2A et 2B) d'appui pour les jambes, disposées selon des plans verticaux convergeant vers le sujet suivant un angle de positionnement desdits membres, et,
- d'autre part, deux éléments latéraux (5, 5') disposés de part et d'autre du bloc central et définissant, chacun avec la face latérale correspondante du bloc, un volume de repos confortable pour la jambe,
caractérisé en ce que chaque élément latéral, constitué d'un coussin longiforme prévu chacun pour le repos d'une des jambes, étant apte à être positionné contre la face qui lui correspond du bloc central, et comportant une face (6) orientée vers le haut et de profil concave, est au niveau de l'extrémité distale plus court, dans sa direction longitudinale, que le bloc central, de manière à dégager le talon à l'extérieur du support, tout en évitant une rotation vers l'intérieur du pied, grâce à la butée procurée par les faces latérales (2A,2B) du bloc central.

2. Dispositif selon la revendication 1, caractérisé en ce que chaque élément latéral (5,5') comporte, à l'extrémité proximale, un plan incliné (9,9') supportant le jarret et la face arrière de la cuisse.

3. Dispositif selon la revendication 1 ou 2, caractérisé en ce que l'on prolonge, dans le sens longitudinal, le bloc central (1) au-delà de l'extrémité proximale de l'élément latéral (5,5') qui lui est accolé.

4. Dispositif selon l'une des revendications précédentes, caractérisé en ce qu'une partie plane inclinée (6A), orientée vers le haut de chaque face (6) précitée, rejoint la face divergente (2A,2B) du bloc central (1) et est prolongée vers l'extérieur par le profil (6B) en quart de cylindre.

5. Dispositif selon l'une des revendications précédentes, caractérisé en ce que la face concave (6) de chaque élément latéral (5,5') présente une déclivité depuis son extrémité distale de repos de la cheville vers la partie proximale de repos du jarret.

6. Dispositif selon l'une des revendications précédentes, caractérisé en ce que le bloc central (1) et les éléments latéraux (5,5') sont réalisés en matériau semi-rigide élastiquement compressible à structure alvéolaire.

7. Dispositif de positionnement des membres inférieurs de personnes en position de décubitus dorsal, selon l'une des revendications précédentes, caractérisé en ce que chaque support latéral (5,5') est amovible et apte à s'appuyer contre la face du bloc central (1) dans l'angle formé par les faces latérales (2A,2B), et présente une valeur adaptée au positionnement souhaité des membre inférieurs.

8. Dispositif de positionnement des membres inférieurs de personnes en position de décubitus dorsal, comportant :
- un bloc central (1) apte à être positionné entre les jambes du sujet et présentant deux faces latérales (2A et 2B) d'appui pour les jambes, disposées selon des plans verticaux convergeant vers le sujet suivant un angle de positionnement desdits membres, et,
- au moins une desdites faces latérales du bloc central étant associée à l'élément latéral, définissant un volume de repos confortable pour la jambe correspondante,
caractérisé en ce que chaque élément latéral, constitué d'un coussin longiforme prévu chacun pour le repos d'une des jambes, étant apte à être positionné contre la face qui lui correspond du bloc central, et comportant une face (6) orientée vers le haut et de profil concave, est au niveau de l'extrémité distale plus court, dans sa direction longitudinale, que le bloc central, de manière à dégager le talon à l'extérieur du support, tout en évitant une rotation vers l'intérieur du pied, grâce à la butée procurée par les faces latérales (2A,2B) du bloc central.

## Claims

1. Device for positioning the lower limbs of persons in dorsal decubitus position, comprising:
- on the one hand, a central block (1) adapted to be positioned between the subject's legs and presenting two lateral faces (2A and 2B) for supporting the legs, disposed in vertical planes converging towards the subject at an angle of positioning of said limbs, and
- on the other hand, two lateral elements (5, 5') disposed on either side of the central block and defining, each with the corresponding lateral face of the block, a comfortable rest volume for the leg,
characterized in that each lateral element, constituted by a longiform cushion each provided for the rest of one of the legs, being adapted to be positioned against the face of the central block which corresponds to it, and comprising an upwardly oriented face (6) of concave profile, is at the level of the distal end shorter, in its longitudinal direction, than the central block, so as to clear the heel outside the support, while avoiding a rotation of the foot towards the inside, thanks to the support procured by the lateral faces (2A, 2B) of the central block.

2. Device according to Claim 1, characterized in that each lateral element (5, 5') comprises, at the proximal end, an inclined plane (9, 9') supporting the back of the knee and the rear face of the thigh.

3. Device according to Claim 1 or 2, characterized in that the central block (1) is extended in the longitudinal direction beyond the proximal end of the lateral element (5, 5') which is joined thereto.

4. Device according to one of the preceding Claims, characterized in that an inclined flat portion (6A) oriented upwardly from each face (6) mentioned above, joins the divergent face (2A, 2B) of the central block (1) and is extended outwardly by the profile (6B) in the form of a quarter cylinder.

5. Device according to one of the preceding Claims, characterized in that the concave face (6) of each lateral element (5, 5') presents a slope from its distal end for rest of the ankle towards the proximal portion for rest of the back of the knee.

6. Device according to one of the preceding Claims, characterized in that the central block (1) and the lateral elements (5, 5') are made of elastically compresssible, semi-rigid material of alveolar structure.

7. Device for positioning the lower limbs of persons in dorsal decubitus position, according to one of the preceding Claims, characterized in that each lateral support (5, 5') is removable and adapted to bear against the face of the central block (1) in the angle formed by the lateral faces (2A, 2B), and presents a value adapted to the desired positioning of the lower limbs.

8. Device for positioning the lower limbs of persons in dorsal decubitus position, comprising:
- a central block (1) adapted to be positioned between the subject's legs and presenting two lateral faces (2A and 2B) for supporting the legs, disposed in vertical planes converging towards the subject at an angle of positioning of said limbs, and
- at least one of said lateral faces of the central unit being associated with the lateral element, defining a comfortable rest volume for the corresponding leg,
characterized in that each lateral element, constituted by a longiform cushion each provided for the rest of one of the legs, being adapted to be positioned against that face of the central block which corresponds thereto, and comprising an upwardly oriented face (6) of concave profile, is at the level of the distal end shorter, in its longitudinal direction, than the central block, so as to clear the heel outside the support, while avoiding a rotation of the foot towards the inside, thanks to the bearing procured by the lateral faces (2A, 2B) of the central block.

## Patentansprüche

1. Vorrichtung zur Positionierung der unteren Gliedmaßen von Personen in dorsaler Dekubitus-Position, mit:
- einerseits einem zentralen Block (1), der dazu geeignet ist, zwischen den Beinen der Person positioniert zu werden und der zwei Seitenflächen (2A und 2B) zur Anlage für die Beine aufweist, die entlang von vertikalen Ebenen angeordnet sind, die zur Person hin unter einem Winkel der Positionierung der Gliedmaßen konvergieren, und
- andererseits zwei auf beiden Seiten des zentralen Blocks angeordneten Seitenelementen (5, 5'), die jeweils mit der entsprechenden Seitenfläche des Blocks ein bequemes Auflagevolumen für das Bein bilden,
dadurch gekennzeichnet, daß jedes Seitenelement, bestehend aus einem länglichen Kissen, das jeweils für die Auflage eines der Beine vorgesehen ist, das dazu in der Lage ist, an der ihm entsprechenden Seite des zentralen Blocks positioniert zu werden und das eine nach oben orientierte Seite (6) mit konkavem Profil aufweist, an seinem distalen Ende in seiner Längsrichtung kürzer ist als der zentrale Block, so daß die Ferse außerhalb der Sütze frei bleibt, wobei eine Drehung des Fußes nach innen durch den Anschlag vermieden wird, der durch die Seitenflächen (2A, 2B) des zentralen Blocks geschaffen wird.

2. Vorrichtung nach Anspruch 1, dadurch gekennzeichnet, daß jedes Seitenelement (5, 5') am proximalen Ende eine geneigte Ebene (9, 9') aufweist, die die Kniekehle und die Rückseite des Schenkels unterstützt.

3. Vorrichtung nach Anspruch 1 oder 2, dadurch gekennzeichnet, daß der zentrale Block (1) in Längsrichtung über das proximale Ende des an ihn anschließenden Seitenelements (5, 5') hinaus verlängert ist.

4. Vorrichtung nach einem der vorhergehenden Ansprüche, dadurch gekennzeichnet, daß ein zur Oberseite jeder Seite (6) orientierter geneigter ebener Bereich (6A) an die divergente Seite (2A, 2B) des zentrales Blocks (1) anschließt und nach außen durch das Viertelzylinderprofil (6B) verlängert ist.

5. Vorrichtung nach einem der vorhergehenden Ansprüche, dadurch gekennzeichnet, daß die konkave Seite (6) jedes Seitenelementes (5, 5') von seinem distalen Ende für die Auflage des Knöchels zum proximalen Bereich für die Auflage der Kniekehle hin abschüssig ist.

6. Vorrichtung nach einem der vorhergehenden Ansprüche, dadurch gekennzeichnet, daß der zentrale Block (1) und die Seitenelemente (5, 5') aus halbstarrem, elastisch komprimierbarem Material mit Zellenstruktur hergestellt sind.

7. Vorrichtung zur Positionierung der unteren Gliedmaßen von Personen in dorsaler Dekubitus-Position nach einem der vorhergehenden Ansprüche, dadurch gekennzeichnet, daß jede seitliche Stütze (5, 5') abnehmbar ist und in der Lage ist, sich an der Seite des zentrales Blocks (1) unter dem durch die Seitenflächen (2A, 2B) gebildeten Winkel anzulehnen und einen an die gewünschte Positionierung der unteren Gliedmaßen angepaßten Wert aufweist.

8. Vorrichtung zur Positionierung der unteren Gliedmaßen von Personen in dorsaler Dekubitus-Position mit:
- einem zentralen Block (1), der in der Lage ist, zwischen den Beinen der Person positioniert zu werden und der zwei Seitenflächen (2A und 2B) als Anlage für die Beine aufweist, die entlang von vertikalen Ebenen angeordnet sind, die zur Person hin unter einem Winkel der Positionierung der Gliedmaßen konvergieren, und
- wobei wenigstens eine der Seitenflächen des zentralen Blocks dem Seitenelement zugeordnet ist, das ein bequemes Auflagevolumen für das entsprechende Bein definiert,
dadurch gekennzeichnet, daß jedes Seitenelement, bestehend aus einem länglichen Kissen, das jeweils für die Auflage eines der Beine vorgesehen ist, das in der Lage ist, an der ihm entsprechenden Seite des zentralen Blocks positioniert zu werden und das eine nach oben orientierte Seite (6) mit konkavem Profil aufweist, am distalen Ende in seiner Längsrichtung kürzer als der zentrale Block ist, so daß die Ferse außerhalb der Stütze frei bleibt, wobei eine Drehung des Fußes nach innen durch den Anschlag vermieden wird, der durch die Seitenflächen (2A, 2B) des zentralen Blocks geschaffen wird.
